# EUROPÄISCHE PATENTSCHRIFT

(11) **EP 0 278 344 B1**
(45) Veröffentlichungstag und Bekanntmachung des Hinweises auf die Patenterteilung: **01.08.1990**
(21) Anmeldenummer: 88101361.9
(22) Anmeldetag: 30.01.1988
(51) Int. Cl.: A63H 18/02

(54) **Vorrichtung zum Stützen von aus Gliedstücken gebildeten Fahrbahnen für Fahrspielzeuge**
Supporting device for toy track sections
Dispositif de support pour éléments de piste pour véhicules jouets

(30) Priorität: 02.02.1987 DE 3702989
(43) Veröffentlichungstag der Anmeldung: 17.08.1988
(73) Patentinhaber: Hesse, Kurt, D-90763 Fürth (DE)
(72) Erfinder: Hesse, Kurt, D-90763 Fürth (DE)
(74) Vertreter: Hafner, Dieter, Dr.rer.nat., Dipl.-Phys.

(56) Entgegenhaltungen:
- EP-A- 0 008 676
- FR-A- 1 348 517
- US-A- 2 861 388
- US-A- 3 074 203
- US-A- 3 624 954
- US-A- 4 352 329

## Beschreibung

Die Erfindung betrifft eine Vorrichtung zum Stützen von aus Gliedstücken gebildeten Fahrbahnen für Fahrspielzeuge, deren Gliedstücke je einen seitlich durch Leitkörper begrenzten befahrbaren Mittelabschnitt aufweisen, mit einer einen Steckansatz aufweisenden Grundplatte und auf den Steckansatz aufschiebbaren Standsäulenabschnitten, die an einem stirnseitigen Ende offen und am anderen stirnseitigen Ende geschlossen sind und eine umlaufende Falz aufweisen und bei der auf den geschlossenen Enden der Standsäulenabschnitte weitere Standsäulenabschnitte mit ihren offenen Enden abnehmbar aufsteckbar sind. Eine derartige Vorrichtung ist bereits in der FR-A 1 348 517 beschrieben. Die hierbei offenbarten Standsäulenabschnitte weisen ein breites sowie ein schmales Ende auf, wobei das breite Ende auf ein komplementär geformtes Teil aufsteckbar und das schmal geformte Ende in ein komplementär geformtes Teil einsteckbar ist. Die Standsäulenabschnitte sind lediglich mit einem Ober- bzw. Unterteil zur Gewährleistung einer Stützvorrichtung verbindbar.

Die Erfindung hat Maßnahmen zu Stabilitätserhöhungen und Ansteckverbesserungen bei der Stützvorrichtung zur Aufgabe.

Diese Aufgabe wird erfindungsgemäß dadurch gelöst, daß in den Standsäulenabschnitten Ausnehmungen vorgesehen sind, in die Tragarme einhängbar sind, ein Standsäulenabschnitt quer zur Längsachse sich erstreckend einen offenen Ansteckzylinder und diametral zu diesem einen mit einer Absetzung versehenen geschlossenen Zylinderabschnitt aufweist und daß der Ansteckzylinder und/oder der Zylinderabschnitt quer ansteckbare Standsäulenabschnitte hält bzw. halten .

Hierdurch ist es möglich, Querverbindungen zwischen Standsäulen bzw. Standsäulenabschnitten zu schaffen, was zu einer Verfestigung von Stützkombinationen führt. Außerdem ermöglichen die Querverbindungen die Halterung von Tragarmen in Bereichen zwischen Tragsäulen. Bevorzugt sind der Standsäulenabschnitt, der Ansteckzylinder und der Zylinderabschnitt durch ein gemeinsames kreuzförmiges Formteil, insbesondere aus einem plastisch verformbaren Werkstoff gebildet.

In Ausgestaltung der Vorrichtung ist vorgesehen, daß die quer steckbaren Säulenabschnitte in Längsrichtung mittig in der Umfangsfläche Ausnehmungen zur steckbaren Aufnahme von an den Tragarmen angeordneten Einhängehaken aufweisen. Zweckmäßig sind die Ausnehmungen zur Mittellängsachse oben versetzt in den quer steckbaren Standsäulenabschnitten ausgebildet und oben mit einer ebenen Einführungsfläche für die Einhängehaken der Tragarme versehen. Schließlich ist auch vorgesehen, in den quer steckbaren Standsäulenabschnitten im Bereich des geschlossenen Endes zusätzlich Ausnehmungen zum Anstecken von Tragarmen anzuordnen.

Zum Ausgleich von Fertigungstoleranzen können der Zylinderabschnitt und die geschlossenen Enden der Standsäulenabschnitte mehrere um gleiche Winkelgrade versetzte Klemmleisten aufweisen, die an den inneren Umfangsflächen der offenen Enden angesteckter Standsäulenabschnitte mit Preßsitz zur Anlage kommen. Durch Verformung der Klemmleisten sind die Klemmverbindungen gesichert.

Die Erfindung ist anhand eines Ausführungsbeispiels in der Zeichnung verdeutlicht. Es bedeuten:
Fig. 1 eine Vorrichtung in Seitenansicht,
Fig. 2 eine weitere Vorrichtung in Seitenansicht,
Fig. 3 eine Vorrichtung in Vorderansicht,
Fig. 4 einen Schnitt nach der Linie IV-IV der Fig. 2, vergrößert,
Fig. 5 ein Kreuzstück perspektivisch, vergrößert und
Fig. 6 einen Standsäulenabschnitt als Querverbinder, perspektivisch, vergrößert.

In den Fig. sind mit 15 ebene Grundplatten der Vorrichtung bezeichnet, die beim Ausführungsbeispiel eine sechseckige Querschnittsform aufweisen und mittig (Fig. 2 und 3) einen zylindrischen Steckansatz 16 tragen. Außerdem sind die Grundplatten 15 durch Ansätze und Nuten in den Bereichen der Umfangsfläche zusammensteckbar. Auf die Steckansätze 16 sind axial Standsäulenabschnitte 19' reibschlüssig aufsteckbar, die wiederum weitere Standsäulenabschnitte 19' mit beliebig gleicher oder verschiedener Länge als Standsäulen, halten. Die Standsäulenabschnitte 19' sind mit zylindrischer Querschnittsform ausgeführt. Sie weisen je an einem stirnseitigen Ende einen durch eine Absetzung 20 im Durchmesser verringerten Zylinderabschnitt 20' mit Klemmleisten 21 sowie ein offenes Ende auf, mittels dem benachbarte Standsäulenabschnitte 19' auf die Steckansätze 16 bzw. den Zylinderabschnitt 20' aufsteckbar sind. Weiter sind die Standsäulenabschnitte 19' mit Ausnehmungen 22 zum Einhängen von Tragarmen 5 mit Hakenteilen 11 versehen. Auf die Tragarme 5 ist eine Fahrbahn (nicht gezeigt) auflegbar, die auf den Tragarmen 5 durch tragarmfeste Ansätze 7 fixierbar ist. Die Ansätze 7 greifen hierzu von unten in Kammern der aufgelegten Fahrbahnen bzw. Fahrbahngliedstücke ein. Auf den Standsäulenabschnitten 19' sind an beliebiger Stelle Kreuzstücke 24 aufsteckbar, die im wesentlichen durch einen Standsäulenabschnitt mit einem quer zur Längsachse desselben sich erstreckenden offenen Ansteckzylinder 25 und einem diametral zu diesem vorgesehenen Zylinderabschnitt 26 gebildet sind, auf den durch die Anordnung einer Absetzung 20 Standsäulenabschnitte 27 mit den offenen Enden aufsteckbar sind. Die Kreuzstücke 24 ermöglichen so die Festlegung von Querverbindern in waagrechter Ebene zur Erhöhung der Stabilität von Stützkombinationen. Außerdem eröffnen die quer angesteckten Standsäulenabschnitte 27 die Möglichkeit, weitere Tragarme in Bereichen zwischen senkrechten Standsäulenabschnitten 19' in Stützkombinationen festzulegen, um zu zusätzlichen Führungsmöglichkeiten für die Fahrbahn beizutragen.

Die Standsäulenabschnitte 27 weisen bevorzugt Ausnehmungen 28 im Mittelabschnitt oberhalb der Mittellängsebene auf, an die sich zu erleichterten Einführungen der Hakenteile 11 der Tragarme 5 ebene Einführungsflächen 29 anschließen.

Es entspricht der Erfindung, daß die Standsäulenabschnitte 27 auch an anderen beliebigen Stellen Ausnehmungen 28 bzw. Ausnehmungen 22 für die Aufnahme der Hakenteile 11 von Tragarmen 5 aufweisen können.

## Patentansprüche

1. Vorrichtung zum Stützen von aus Gliedstücken gebildeten Fahrbahnen für Fahrspielzeuge, deren Gliedstücke je einen seitlich durch Leitkörper begrenzten befahrbaren Mittelabschnitt aufweisen, mit einer einen Steckansatz aufweisenden Grundplatte und auf den Steckansatz aufschiebbaren Standsäulenabschnitten, die an einem stirnseitigen Ende offen und am anderen stirnseitigen Ende geschlossen sind und eine umlaufende Falz aufweisen und bei der auf den geschlossenen Enden der Standsäulenabschnitte weitere Standsäulenabschnitte mit ihren offenen Enden abnehmbar aufsteckbar sind dadurch gekennzeichnet, daß in den Standsäulenabschnitten (19') Ausnehmungen (28) vorgesehen sind, in die Tragarme (5) einhängbar sind, ein Standsäulenabschnitt (19') quer zur Längsachse sich erstreckend einen offenen Ansteckzylinder (25) und diametral zu diesem einen mit einer Absetzung (20) versehenen geschlossenen Zylinderabschnitt (26) aufweist und daß der Ansteckzylinder (25) und/oder der Zylinderabschnitt (26) quer ansteckbare Standsäulenabschnitte (27) hält bzw. halten.

2. Vorrichtung nach Anspruch 1, dadurch gekennzeichnet, daß der Standsäulenabschnitt (19') mit Ansteckzylinder (25) und Zylinderabschnitt (26) durch ein gemeinsames kreuzförmiges Formteil gebildet sind.

3. Vorrichtung nach Anspruch 1, dadurch gekennzeichnet, daß die quer ansteckbaren Standsäulenabschnitte (27) in Längsrichtung mittig in der Umfangsfläche Ausnehmungen (28) zur steckbaren Aufnahme von an den Tragarmen (5) angeordneten Einhängehaken (11) aufweisen.

4. Vorrichtung nach Anspruch 3, dadurch gekennzeichnet, daß die Ausnehmungen (28) zur waagrechten Längsmittelebene oben versetzt in den Standsäulenabschnitten (27) ausgebildet sind und daß den Ausnehmungen (28) oben eine ebene Einführungsfläche (29) zugeordnet ist.

5. Vorrichtung nach Anspruch 1, dadurch gekennzeichnet, daß die quer steckbaren Standsäulenabschnitte (27) an dem dem Zylinderabschnitt

(26) zugewandten Ende Ausnehmungen (22) zur Aufnahme von an den Tragarmen (5) angeordneten Einhängehaken (11) aufweisen.

6. Vorrichtung nach Anspruch 1, dadurch gekennzeichnet, daß der Zylinderabschnitt (26) mehrere um gleiche Winkelgrade über die Umfangsfläche versetzte Klemmleisten (21) aufweist, die an der inneren Umfangsfläche des offenen Endes eines angesteckten Standsäulenabschnitts (27) mit Preßsitz anliegen.

## Claims

1. A device for supporting tracks formed from component parts and intended for toy vehicles, the component parts each comprising a vehicle-carrying middle portion laterally bounded by guide members, with a base plate incorporating a plug-in projection and with support column portions adapted to be pushed onto the plug-in projection, the column portions being open at one front end and closed at the other and comprising an encircling groove and wherein, on the closed ends of the support column portions it is possible removably to fit the open ends of further support column portions, characterised in that there are in the support column portions (19') recesses (28) into which supporting arms (5) can be suspended, a support column portion (19') having, extending transversely to the longitudinal axis an open cylindrical attachment member (25) and diametrally thereof a closed cylindrical portion (26) provided with a stepped part (20) and in that the cylindrical connection part (25) and/or the cylindrical portion (26) holds or hold support column portions (27) which can be fitted on in a transverse direction.

2. A device according to Claim 1, characterised in that the support column portion (19') with the cylindrical attachment part (25) and the cylindrical portion (26) are formed by a common cruciform moulding.

3. A device according to Claim 1, characterised in that the transversely fit-on support column portions (27) have in a longitudinal direction, centrally in the peripheral surface, recesses (28) for the push-in supporting of suspension hooks (11) disposed on the support arms (5).

4. A device according to Claim 3, characterised in that the recesses (28) are upwardly offset in relation to the horizontal longitudinal central plane in the support column portions (27) and in that a plane insertion surface (29) is associated with the top of the recesses (28).

5. A device according to Claim 1, characterised in that the transversely push-in support column portions (27) comprise at the end facing the cylindrical portion (26) recesses (22) to receive suspension hooks (11) disposed on the support arms (5).

6. A device according to Claim 1, characterised in that the cylindrical portion (26) comprises a plurality of clamping strips (21) which are offset by equal angular gaps over the peripheral surface and which bear with a press fit on the inner peripheral surface of the open end of a pushed-in support column portion (27).

## Revendications

1. Dispositif de support de voies de roulement destinées à des véhicules-jouets et formées de tronçons comprenant chacun une partie médiane carrosable délimitée latéralement par des pièces de guidage, qui comporte un socle muni d'une broche d'assemblage et des tronçons de colonne, agencés de manière à pouvoir être montés sur la broche d'assemblage, qui sont ouverts à une extrémité frontale et fermés à l'autre extrémité frontale et qui comportent une feuillure de révolution, et dans lequel d'autres tronçons de colonne sont agencés de manière à pouvoir être montés de façon amovible par leurs extrémités ouvertes sur les extrémités fermées du susdit tronçon de colonne, caractérisé en ce que, dans les tronçons de colonne (19' ), est prévu des ouvertures (28) dans lesquelles des bras de support (5) peuvent être accrochés, un tronçon de colonne (19') comporte un cylindre d'assemblage ouvert (25) s'étendant transversalement à l'axe longitudinal et, diamétralement par rapport à ce cylindre, un tronc de cylindre fermé (26) muni d'un décrochement (20) et en ce que le cylindre d'assemblage (25) et/ou le tronc de cylindre (26) supporte(nt) des tronçons de colonne (27) agencés de manière à pouvoir être montés de façon transversale.

2. Dispositif selon la revendication 1, caractérisé en ce que le tronçon de colonne (19'), le cylindre d'assemblage (25) et le tronc de cylindre (26) sont formés par une pièce moulée unique en forme de croix.

3. Dispositifs selon la revendication 1, caractérisé en ce que les tronçons de colonne (27) conçus pour pouvoir être montés traversalement comportent à mi-longueur et sur leur pourtour des ouvertures (28) destinées à recevoir pour assemblage des crochets de suspension (11) portés par les bras de support (5).

4. Dispositif selon la revendication -3, caracteri- sé en ce que les ouvertures (28) sont pratiquées dans les tronçons de colonne (27) en des emplacements décalés vers le haut par rapport au plan médian longitudinal placé horizontalement et en ce qu'une surface d'introduction plane (29) est associée aux ouvertures (28), à la partie supérieure de celles-ci.

5. Dispositif selon la revendication 1, caractérisé en ce que les tronçons de colonne (27) conçus pour pouvoir être montés transversalement comportent des ouvertures (22) à l'extrémité située du côté du tronc de cylindre (26), pour recevoir des crochets de suspension (11) portés par les bras de support (5).

6. Dispositif selon la revendication 1, caractérisé en ce que, sur son pourtour, le tronc de cylindre (26) comporte plusieurs nervures de serrage qui sont réparties avec des écarts angulaires égaux et qui s'appliquent par un ajustement serré contre le pourtour intérieur de l'extrémité ouverte d'un tronçon de colonne (27) qui a été monté.
